# EUROPÄISCHE PATENTSCHRIFT

(11) **EP 1 357 649 B1**
(45) Veröffentlichungstag und Bekanntmachung des Hinweises auf die Patenterteilung: **09.11.2005**
(21) Anmeldenummer: 03405217.5
(22) Anmeldetag: 01.04.2003
(51) Int. Cl.: H01T 1/14, H01T 1/12

(54) **Trennvorrichtung**
Separation device
Dispositif de séparation

(30) Priorität: 25.04.2002 EP 02405342
(43) Veröffentlichungstag der Anmeldung: 29.10.2003
(73) Patentinhaber: ABB Schweiz AG, 5400 Baden (CH)
(72) Erfinder: Zeller, Peter, 4632 Pichl bei Wels (AT); Schmidt, Walter, 5454 Bellikon (CH)
(74) Vertreter: ABB Patent Attorneys

(56) Entgegenhaltungen:
- DE-A- 10 030 669
- DE-A- 10 047 503
- US-A- 5 434 550
- PATENT ABSTRACTS OF JAPAN vol. 013, no. 429 (E-823), 25. September 1989 (1989-09-25) & JP 01 159984 A (MITSUBISHI ELECTRIC CORP), 22. Juni 1989 (1989-06-22)
- PATENT ABSTRACTS OF JAPAN vol. 015, no. 405 (E-1122), 16. Oktober 1991 (1991-10-16) & JP 03 165479 A (MITSUBISHI ELECTRIC CORP), 17. Juli 1991 (1991-07-17)

## Beschreibung

### TECHNISCHES GEBIET

Bei der Erfindung wird ausgegangen von einer Vorrichtung zum Auftrennen eines stromführenden elektrischen Leiters nach dem Oberbegriff von Patentanspruch 1. Diese Vorrichtung enthält ein Gehäuse und zwei aus dem Gehäuse geführte Stromanschlüsse. Im Gehäuseinneren sind ein die beiden Stromanschlüsse miteinander elektrisch leitend verbindender Leiterabschnitt vorgesehen sowie ein Treibmittel, welches oberhalb eines vorgebbaren stromabhängigen Grenzwertes das Auftrennen des elektrischen Leiters bewirkt. Die Auftrennung erfolgt im allgemeinen in Abhängigkeit von der Form, der Höhe und der Dauer eines im elektrischen Leiter geführten Stroms. Als Mittel zum Auftrennen des elektrischen Leiters werden typischerweise Sicherungsdrähte, Federmechanismen oder explosivstoffgefüllte Zündkapseln eingesetzt. Der elektrische Leiter stellt im allgemeinen eine Verbindung her zwischen einem Überspannungsableiter und Erd-oder Hochspannungspotential. Dementsprechend wird der Überspannungsableiter durch das Auftrennen des Leiters von Erd-oder Hochspannungspotential abgetrennt.

### STAND DER TECHNIK

Mit dem Oberbegriff nimmt die Erfindung auf einen Stand der Technik von Trennvorrichtungen Bezug, wie er beispielsweise in US 5,434,550 A beschrieben ist. Eine der beschriebenen Trennvorrichtungen dient dem Abtrennen eines Überspannungsableiters von Erdpotential und weist ein Isolierstoffgehäuse auf, aus dem zwei Stromanschlüsse herausgeführt sind. Im Inneren des Gehäuses sind eine mit Exposivstoff gefüllte Patrone sowie zwei parallel zwischen die beiden Stromanschlüsse geschaltete Strompfade vorgesehen. Ein niederohmiger der beiden Strompfade enthält einen spulenförmig gewickelten Sicherungsdraht, hingegen ein hochohmig ausgeführter beider Strompfade eine zwischen zwei Ringen angeordnete Funkenstrecke. Im normalen Betrieb des Ableiters fliesst nur ein sehr geringer und lediglich eine zulässige Erwärmung der Trennvorrichtung bewirkender Leckstrom durch den Sicherungsdraht. Bei einer kurzzeitig auftretenden Überspannung in einem den Überspannungsableiter enthaltenden Netz, etwa infolge einer Schalthandlung oder infolge Blitzeinschlag, fliesst kurzzeitig ein hoher Strom durch die Trennvorrichtung. Dieser Strom kommutiert unter Lichtbogenbildung in den die Funkenstrecke enthaltenden Strompfad. Dauert die Überspannung infolge eines fehlerhaften Zustands des Netzes jedoch relativ lange, so wird der Sicherungsdraht geschmolzen und es bildet sich im Gehäuseinneren ein Lichtbogen aus, welcher die Patrone aktiviert. Hierdurch wird das Gehäuse zersprengt und wird der Überspannungsableiter von Erdpotential abgetrennt. Die gleiche Wirkung wird erreicht, wenn aufgrund eines fehlerhaften Zustands des Überspannungsableiters im Sicherungsdraht ein zu hoher Leckstrom geführt wird. Dieser Strom erwärmt die Trennvorrichtung allmählich so sehr, dass oberhalb einer Grenztemperatur die Patrone aktiviert und die Verbindung infolge Explosion aufgetrennt wird. Bei der Explosion wird ein Anzeigeelement sichtbar gemacht und der Strom in einen das Anzeigeelement enthaltenden Erdungsleiter kommutiert. Der in der Patrone der Trennvorrichtung vorhandene Explosivstoff stellt jedoch ein unerwünschtes Gefährungspotential dar.

Eine Trennvorrichtung der eingangs genannten Art für einen Überspannungsableiter ist auch in DE 100 30 669 A1 beschrieben. Bei dieser Vorrichtung ist ein Gasgenerator auf der Basis eines Airbags in einer Sackbohrung eines Leiterabschnitts einer Ableitstrombahn angeordnet. Beim Auftreten eines langandauemden Fehlerstroms wird der Airbag von einem elektrischen Signal gezündet, welches in einem vom Fehlerstrom durchflossenen induktiven Wandler erzeugt wird. Eine derartige Vorrichtung ist vergleichweise aufwendig.

Patents Abstracts of Japan Vol. 013, no. 429 (E-823) & JP-A-01 159984 beschreiben einen Überspannungsableiter, dem eine Vorrichtung zum Auftrennen eines stromführenden elektrischen Leiters vorgeschaltet ist. Diese Vorrichtung weist zwei jeweils als Metallflansch ausgeführte Stromanschlüsse auf, von denen der eine über einen Verbindungsleiter mit einem spannungsführenden Leiter elektrisch leitend verbunden ist, und der andere elektrisch leitend auf einem Flansch des Überspannungsableiters gehalten ist. Diese Vorrichtung weist ein isoliergasgefülltes Gehäuse auf, in dessen Inneren der aufzutrennende elektrische Leiter angeordnet ist. Das Gehäuse ist gebildet von einem Isolierrohr und den beiden jeweils als Stromanschluss wirkenden Metallflanschen, welche an den beiden Stirnflächen des Isolierrohrs anliegen und dessen Inneres nach aussen abschliessen. Der im Inneren des Gehäuses angeordnete Stromleiter enthält zwei Abschnitte, von denen der eine als Schmelzdraht ausgeführt ist. Der andere Abschnitt ist flexibel ausgeführt und ist im Inneren eines von einer Druckentlastungsplatte abgeschlossenen und mit einem komprimierten Isoliergas gefüllten Faltenbalgs angeordnet.

Im normalen Betrieb führt der Ableiter praktisch keinen Strom. Beide Flansche befinden sich auf dem gleichen Potential, da über den im Inneren des Gehäuses angeordneten Stromleiter Potentialausgleich herbeigeführt wird. Führt der Ableiter einen Fehlerstrom, so wird der Schmelzdraht aufgeschmolzen. Ein hierbei gebildeter Lichtbogen bohrt in eine den Faltenbalg gasdicht verschliessende Druckausgleichsplatte eine Öffnung. Das vom Faltenbalg eingeschlossene Druckgas kann nun ins Innere des Gehäuses entweichen. Der Faltenbalg zieht sich zusammen und entfernt sich mit seinem eine Ringelektrode tragenden Ende von einer feststehenden Elektrode. Der zwischenzeitlich auf den beiden Elektroden fussende Lichtbogen wird verlängert und gelöscht. Der Stromleiter ist dann aufgetrennt und der Fehlerstrom abgeschaltet.

Diese Vorrichtung benötigt mechanische Mittel zum Speichern einer zur Trennung des Stromleiters erforderlichen Energie. Daher ist auch sie vergleichsweise aufwendig.

### DARSTELLUNG DER ERFINDUNG

Die Erfindung, wie sie in den Patentansprüchen definiert ist, löst die Aufgabe, eine Trennvorrichtung der eingangs genannten Art anzugeben, welche sich durch eine zur Lösung der meisten Schutzaufgaben ausreichende Ansprechcharakteristik auszeichnet und dennoch völlig gefahrlos hergestellt, befördert und montiert werden kann.

Bei der Trennvorrichtung nach der Erfindung ist das Treibmittel frei von zündbaren Stoffen gehalten und ist derart ausgewählt, dass die zur Auftrennung erforderliche Druckgasmenge durch die Stromarbeit des Fehlerstroms thermisch aus dem Treibmittel freisetzbar ist. Durch die Stromarbeit wird das Treibmittel erwärmt und durch Zufuhr von Wärme thermisch zersetzt, bis die erwünschte Druckgasmenge im Gehäuse ansteht. Das Druckgas wird durch einen endothermen und daher gut zu kontrollierenden Vorgang erzeugt. Die Trennvorrichtung nach der Erfindung kann daher hergestellt, vertrieben, montiert und gewartet werden, ohne dass hierbei die für den Umgang mit zündbaren Stoffen, insbesondere Explosivstoffen, vorgeschriebenen Vorsichtsmassnahmen einzuhalten sind. Hierdurch wird nicht nur ein sonst vorhandenes Gefährungspotential beim Herstellen, Transportieren, Installlieren und Warten vermieden, sondern es werden zugleich Kosten und Zeit eingespart, die bei der Verwendung von Explosivstoffen aus Gründen einer Reduzierung des Sicherheitsrisikos und der Einhaltung der Sicherheitsvorschriften anfallen.

In einer bevorzugten Ausführungsform der Erfindung weist das Treibmittel einen infolge Verdampfung gasentwickelnden Zusatz auf, welcher mit Vorteil eine Flüssigkeit, wie insbesondere Wasser, gegebenenfalls aber auch ein Alkohol, ist. Diese Flüssigkeit kann sehr bequem und in vergleichsweise grosser Menge von einem Adsorber aufgenommen werden. Aus Gründen der Wirtschaftlichkeit und um die Trennvorrichtung zuverlässig und sicher betreiben zu können, empfiehlt es sich, als Flüssigkeit Wasser vorzusehen. Der Adsorber weist dann mit Vorteil Kapillar- und/oder Kristallstruktur auf und kann dann in dielektrisch unbedenklicher Weise grosse Mengen an Wasser speichern. Als Adsorber sehr bewährt haben sich Substanzen, die Silicat-, Aluminat- und/oder Aluminosilicatstruktur aufweisen, und die wie beispielsweise Talk (Speckstein), Zeolith und/oder feuchte Erde (Ton, Sand) in Hohlräumen, wie Kapillaren oder Zwischenschichten, in physikalisch gebundener Form grosse Mengen an Wasser enthalten. In entsprechender Weise kann das Wasser chemisch in Form von Kristallwasser in dasTreibmittel eingebaut sein. Besonders bevorzugte Beispiele hierfür sind kristallisierte Hydroxide, wie beispielsweise Hydrargillit.

In einer weiteren vorteilhaften Ausführungsform der Erfindung wird ein Treibmittel verwendet, welches ein gasbildendes Material enthält, das sich oberhalb einer Grenztemperatur vorwiegend endotherm zersetzt wird. Besonders bewährt haben sich hierbei Materialien, die wie bestimmte Kunststoffe, Fette und/oder Öle, unter Lichtbogeneinwirkung stark gasen. Hierzu zählen insbesondere Polymethylmethacrylate (PMMA), Polyurethane (PUR), Silicone, Silicongele, Siliconöle, Mineralöle oder organische Öle oder Fette.

Für eine gute Wirkungsweise der Trennvorrichtung und für ein raschwirkendes Ansprechverhalten sollte das Treibmittel zweckmässigerweise im Gehäuseinneren angeordnet sein. Soll die Trennvorrichtung mit einer gebenenfalls relativ grossen Verzugszeit ansprechen, so sollte die Trennvorrichtung eine zum Leiterabschnitt parallelgeschaltete und im Gehäuseinneren angeordnete Funkenstrecke zur Aufnahme eines beim Auftrennen des elektrischen Leiters gebildeten Lichtbogens aufweisen, sollte eine der beiden Elektroden der Funkenstrecke als Hohlelektrode ausgeführt sein und sollte das Innere der Hohlelektrode dann das Treibmittel aufnehmen. Eine gut reproduzierbare Ansprechcharakteristk wird erreicht, wenn die Hohlelektrode in einem einen Fusspunkt des Lichtbogens aufnehmenden Abschnitt eine Wandstärke aufweist, welche oberhalb eines vorgegebenen Wertes der Lichtbogenarbeit die gasbildende Einwirkung des Lichtbogens auf das Treibmittel ermöglicht.

Ein besonders wirkungsvolle Anordnung des Treibmittels wird erreicht, wenn der nach Art einer Spule ausgebildete Leiterabschnitt in die Gehäusewand integriert ist, da dann der freiliegende Innenraum des Gehäuses mit Treibmittel aufgefüllt werden kann und lediglich noch die parallelgeschaltete Funkenstecke aufnehmen muss.

### BESCHREIBUNG DER ZEICHNUNGEN

Die Erfindung wird nachstehend anhand von Ausführungsbeispielen näher erläutert. Es zeigen die Figuren 1 bis 4 jeweils eine Aufsicht auf eine von vier Trennvorrichtungen nach der Erfindung, bei denen jeweils die Vorderseite eines axialsymmetrisch ausgeführten Gehäuses jeweils nach Ausführung eines Axialschnitts entfernt wurde.

### WEGE ZUR AUSFÜHRUNG DER ERFINDUNG

In den Figuren sind gleiche Teile mit gleichen Bezugszeichen gekennzeichnet. Die in den Figuren 1 bis 4 beispielhaft dargestellte Trennvorrichtungen weisen jeweils im wesentlichen in axialsymmetrischer Anordnung zwei axial voneinander beabstandet gehaltene Stromanschlüsse 1, 2 und ein die beiden Stromanschlüsse fixierendes Gehäuse 3 aus einem Isolierstoff, wie etwa Porzellan oder einem duromeren oder thermoplastischen Polymer, auf. Das Gehäuse kann, etwa durch Vergiessen des Isolierstoffs, einteilig ausgeführt sein, kann aber auch aus zwei oder mehr Teilen gefertigt sein. Das Gehäuse 3 weist einen zylinderförmigen Innenraum 4 auf, dessen beide Stimseiten von jeweils von einer Fläche 5 bzw. 6 je eines der beiden Stromanschlüsse 1 bzw. 2 gebildet sind und dessen Mantelfläche vom Gehäuse 3 gebildet ist.

Die beiden Stromanschlüsse sind bei allen Ausführungsformen unter Bildung eines niederohmigen Strompfads mit Hilfe eines zwischen die beiden Flächen 5, 6 geschalteten Leiterabschnitts 7 elektrisch leitend miteinander verbunden. Bei der Ausführungsform nach Fig.1 weist dieser Leiterabschnitt einen im Innenraum 4 angeordneten ohmschen Widerstand 8 auf, bei der Ausführungsformen nach Fig.2 eine im Innenraum 4 angeordneten Induktivität 9, bei der Ausführungsform nach Fig.3 einen im Innenraum angeordneten Schmelzleiter 10 und bei der Ausführungsform nach Fig.4 eine ins Gehäuse 3 durch Eingiessen integrierte Induktivität 11.

Die Ausführungsformen nach den Figuren 1, 2 und 4 weisen zugleich noch einen hochohmigen Strompfad auf mit einer durch einen Lichtbogen 12 kenntlich gemachten, axialsymmetrisch ausgeführten Funkenstrecke. Eine Elektrode der Funkenstrecke ist von der Fläche 5 gebildet, eine andere Elektrode 13 von einer Spitze eines an der Fläche 6 in den Stromanschluss 2 eingelassenen Stifts. Der hochohmige Strompfad liegt parallel zu dem durch den Leiterabschnitt 7 repräsentierten niederohmigen Strompfad.

Bei der Ausführungsform nach Fig.1 befindet sich explosivstofffreies Treibmittel, typischerweise feuchte Erde, in der hohl ausgeführten Elektrode 13. Überschreitet ein im niederohmigen Strompfad durch den Widerstand 8 fliessender Strom, der typischerweise von einem gerade Überspannung begrenzenden Ableiter zugeführt wird, einen Grenzwert, so kommutiert der Strom unter Bildung des Lichtbogens 12 in die Funkenstrecke. Ein einen Fusspunkt des Lichtbogens 12 aufnehmender Abschnitt der Elektrode 13 weist eine Wandstärke auf, welche oberhalb eines vorgegebenen Wertes der Lichtbogenarbeit die gasbildende Einwirkung des Lichtbogens auf das Treibmittel ermöglicht. Bei durch transitorische Vorgänge, wie insbesondere durch Schalthandlungen oder Blitzeinschläge, in einem den Überspannungsleiter enthaltenden Netz entstandenen Überspannungen reicht die Lichtbogenarbeit im allgemeinen nicht aus, um das Treibmittel zu aktivieren. Bei einem langandauernden Fehlerstrom überschreitet die Lichtbogenarbeit hingegen einen vorgebenen Grenzwert. Durch starkes Erhitzen wird nun im Treibmittel endotherm Druckgas gebildet, typischerweise Wasserdampf und/oder Knallgas. Dieses Druckgas zerstört das Gehäuse 3 und treibt hierbei die beiden Stromanschlüsse 1, 2 unter Auftrennung des Fehlerstrom führenden elektrischen Leiters weit auseinander. Durch geeignete Bemessung der Elektrode und der Zusammensetzung des Treibmittels kann eine gut reproduzierbare Verzögerung beim Aktivieren der Trennvorrichtung erreicht werden.

Altemativ kann das Treibmittel das verbleibende Volumen des Innenraums 4 ausfüllen. Der Lichtbogen 12 wird dann im Treibmittel gezündet und bildet unmittelbar nach seiner Zündung im Innenraum 4 Druckgas. Die Druckgasbildung ist wiederum abhängig von der Lichtbogenarbeit. Durch geeignete Bemessung der Art und der Menge des Treibmittels sowie der Festigkeit des Gehäuses kann so erreicht werden, dass das Gehäuses erst dann zerstört wird, wenn die Lichtbogenarbeit den vorgegebenen Grenzwert überschritten hat. Durch transitorische Überspannungen erzeugte kurze Stromstösse können so ohne Zerstörung des Gehäuses 3 in der Trennvorrichtung geführt werden, wohingegen langdauernde Fehlerströme zum Auftrennen des elektrischen Leiters und zum Abtrennen des Überspannungsableiters von Erde oder vom Netz führen.

Ist das Treibmittel in die Elektrode 12 eingeschlossen oder im Innenraum 4 untergebracht, so führen langandauemde Fehlerströme vergleichsweise geringer Amplitude zwar nicht zur Lichtbogenbildung, doch erwärmen solche Ströme das Treibmittel so stark, dass dieses oberhalb eines durch die Stromarbeit bestimmten Temperaturgrenzwertes Druckgas mit einem zur Zerstörung des Gehäuses 3 ausreichend hohen Druck liefert.

Bei der Ausführungsform nach Fig.2 wird anstelle eines ohmschen Widerstandes 8 eine Induktivität 9 im Leiterabschnitt 7 verwendet. Dadurch wird die Kommutation des Stroms von niederohmigen Strompfad in den die Funkenstrecke enthaltenden höherohmigen Strompfad beim Anstehen eines durch transitorische Überspannungen hervorgerufenen kurzzeitig wirkenden Stromstosses erleichtert. Die Induktivität ist mit Vorteil als Schmelzdraht ausgeführt. Geringe Fehlerströme können so durch Aufschmelzen des Drahtes der Induktivität 9 unterbrochen werden. Ein hierbei gebildeter Lichtbogen wird besonders wirksam mit unmittelbar im Innenraum 4 vorgesehen und als Löschmittel wirkenden Treibmittel unterdrückt.

Bei der Ausführungsform nach Fig.3 ist lediglich ein durch einen axial geführten Schmelzleiter 10 gebildeter Leiterabschnitt 7 des niederohmigen Strompfads vorgesehen. Ein eine Funkenstrecke enthaltender höherohmiger Strompfad ist nicht vorhanden. Diese Ausführungsform zeichnet sich durch eine besonders einfache Bauweise aus. Das Treibmittel kann den ganzen oder nur einen Teil des Innenraums 4 ausfüllen. Beispielsweise kann es als Umhüllung auf den Schmelzleiter 10 aufgetragen sein. Durch geeignete Bemessung des Treibmittels kann auch bei dieser Trennvorrichtung ein Aufsprengen des Gehäuses 3 erst dann erreicht werden, wenn ein nach Aufschmelzen des Drahtes 10 gebildeter Lichtbogen eine ausreichend grosse Arbeit verrichtet.

Bei der Ausführungsform nach Fig.4 ist im Unterschied zur Ausführungsform nach Fig.2 der als Induktivität 11 ausgeführte niederohmige Strompfad in die Wand des Gehäuses 3 eingelassen. Die Induktivität ist dann vor der Einwirkung des Lichtbogens 12 geschützt. In Innenraum 4 kann zugleich eine besonders grosse Menge an Treibmittel untergebracht werden, was für bestimmte Anwendungen der Trennvorrichtung von besonderen Vorteil sein kann.

### BEZUGSZEICHENLISTE

- 1, 2: Stromanschlüsse
- 3: Gehäuse
- 4: Innenraum
- 5, 6: Flächen
- 7: Leiterabschnitt
- 8: Widerstand
- 9, 11: Induktivitäten
- 10: Schmelzleiter
- 12: Lichtbogen
- 13: Elektrode

## Patentansprüche

1. Vorrichtung zum Auftrennen eines stromführenden elektrischen Leiters mit einem Gehäuse (3), zwei aus dem Gehäuse (3) geführten Stromanschlüssen (1, 2), einem die beiden Stromanschlüsse (1, 2) im Gehäuseinneren (4) elektrisch leitend miteinander verbindenden Leiterabschnitt (7) und mit einem im Gehäuseinneren (4) angeordneten Treibmittel zur Erzeugung von Druckgas in einer Menge, die ausreicht, um beim Auftreten eines Fehlerstroms den Leiterabschnitt (7) aufzutrennen, **dadurch gekennzeichnet, dass** das Treibmittel frei von zündbaren Stoffen gehalten und derart ausgewählt ist, dass die zur Auftrennung erforderliche Druckgasmenge durch die Stromarbeit des Fehlerstroms thermisch aus dem Treibmittel freisetzbar ist.

2. Vorrichtung nach Anspruch 1, **dadurch gekennzeichnet, dass** das Treibmittel einen infolge Verdampfung gasentwickelnden Zusatz aufweist.

3. Vorrichtung nach einem der Anspruch 2, **dadurch gekennzeichnet, dass** der Zusatz eine Flüssigkeit, insbesondere Wasser oder ein Alkohol, ist.

4. Vorrichtung nach Anspruch 3, **dadurch gekennzeichnet, dass** das Treibmittel einen die Flüssigkeit aufnehmenden Adsorber aufweist.

5. Vorrichtung nach Anspruch 4, **dadurch gekennzeichnet, dass** als Flüssigkeit Wasser vorgesehen ist, und dass der Adsorber Kapillar- und/oder Kristallstruktur aufweist.

6. Vorrichtung nach Anspruch 5, **dadurch gekennzeichnet, dass** der Adsorber Silicat-, Aluminat- und/oder Aluminosilicatstruktur aufweist.

7. Vorrichtung nach Anspruch 6, **dadurch gekennzeichnet, dass** der Absorber Talk, Zeolith und/oder Erde enthält.

8. Vorrichtung nach Anspruch 1, **dadurch gekennzeichnet, dass** das Treibmittel ein infolge chemischer Zersetzung gasbildendes Material aufweist.

9. Vorrichtung nach Anspruch 8, **dadurch gekennzeichnet, dass** das Material einen Kunststoff, Fett und/oder Öl, insbesondere PMMA, PUR, Silicon, Silicongel, Siliconöl, Mineralöl oder ein organisches Öl oder Fett, enthält.

10. Vorrichtung nach einem der Ansprüche 1 bis 9, **dadurch gekennzeichnet, dass** das Treibmittel im Gehäuseinneren (4) angeordnet ist oder im Innenraum einer hohl ausgebildeten Elektrode (13) einer im Gehäuseinneren (4) vorgesehenen und parallel zum Leiterabschnitt (7) geschalteten Funkenstrecke.

11. Vorrichtung nach Anspruch 10, **dadurch gekennzeichnet, dass** bei Ausbildung der Vorrichtung mit einer Hohlelektrode (13) ein einen Fusspunkt eines Lichtbogens (12) aufnehmender Abschnitt der Hohlelektrode (13) eine Wandstärke aufweist, welche oberhalb eines vorgegebenen Grenzwertes der Lichtbogenarbeit die gasbildende Einwirkung des Lichtbogens (10) auf das Treibmittel ermöglicht.

12. Vorrichtung nach Anspruch 11, **dadurch gekennzeichnet, dass** der nach Art einer Spule ausgebildete Leiterabschnitt (7) in die Wand des Gehäuses (3) integriert ist.

## Claims

1. Apparatus for disconnection of a live electrical conductor having an enclosure (3), two power connections (1, 2) which are passed out of the enclosure (3), a conductor section (7) which electrically conductively connects the two power connections (1, 2) to one another in the enclosure interior (4), and having a propellant means, which is arranged in the enclosure interior (4) for production of an amount of compressed gas which is sufficient to disconnect the conductor section (7) when a fault current occurs, **characterized in that** the propellant means is kept free of combustible substances and is chosen such that the amount of compressed gas required for this connection can be thermally released from the propellant means by the work carried out by the fault current.

2. Apparatus according to Claim 1, **characterized in that** the propellant means has an additive which develops gas as a result of vaporization.

3. Apparatus according to Claim 2, **characterized in that** the additive is a liquid, in particular water or an alcohol.

4. Apparatus according to Claim 3, **characterized in that** the propellant means has an adsorber which absorbs the liquid.

5. Apparatus according to Claim 4, **characterized in that** water is provided as the liquid, and **in that** the adsorber has a capillary and/or crystal structure.

6. Apparatus according to Claim 5, **characterized in that** the adsorber has a silicate, aluminate and/or aluminosilicate structure.

7. Apparatus according to Claim 6, **characterized in that** the adsorber contains talc, zeolite, and/or earth.

8. Apparatus according to Claim 1, **characterized in that** the propellant means has a material which forms gas as a result of chemical decomposition.

9. Apparatus according to Claim 8, **characterized in that** the material contains a plastic, grease and/or oil, in particular PMMA, PUR, silicone, silicone gel, silicone oil, mineral oil or an organic oil or grease.

10. Apparatus according to one of Claims 1 to 9, **characterized in that** the propellant means is arranged in the enclosure interior (4) or in the interior of a hollow electrode (13) of a spark gap which is provided in the enclosure interior (4) and is connected in parallel with the conductor section (7).

11. Apparatus according to Claim 10, **characterized in that**, if the apparatus has a hollow electrode (13), a section of the hollow electrode (13) on which a foot point of an arc (12) is formed has a wall thickness which allows the gas-forming effect of the arc (10) to act on the propellant means when the arc work is above a predetermined limit value.

12. Apparatus according to Claim 11, **characterized in that** the conductor section (7), which is in the form of a coil, is integrated in the wall of the enclosure (3).

## Revendications

1. Dispositif de coupure d'un conducteur électrique, qui présente un boîtier (3), deux raccordements de courant (1, 2) qui sortent du boîtier (3), un tronçon de conducteur (7) qui relie l'un à l'autre de manière électriquement conductrice les deux raccordements de courant (1, 2) à l'intérieur de boîtier (4) et un moyen propulseur disposé à l'intérieur de boîtier (4) pour produire du gaz comprimé en une quantité qui suffit pour séparer le tronçon de conducteur (7) en cas d'apparition d'un courant de défaut, **caractérisé en ce que** le moyen propulseur est maintenu à l'abri des substances inflammables et est sélectionné de manière à permettre au travail du courant de défaut sur le moyen propulseur de libérer thermiquement la quantité de gaz comprimé nécessaire à la coupure.

2. Dispositif selon la revendication 1, **caractérisé en ce que** le moyen propulseur présente un additif qui produit du gaz par évaporation.

3. Dispositif selon la revendication 2, **caractérisé en ce que** l'additif est un liquide et en particulier de l'eau ou un alcool.

4. Dispositif selon la revendication 3, **caractérisé en ce que** le moyen propulseur contient un adsorbeur qui reprend le liquide.

5. Dispositif selon la revendication 4, **caractérisé en ce que**, comme liquide, on prévoit de l'eau et **en ce que** l'adsorbeur a une structure capillaire et/ou une structure cristalline.

6. Dispositif selon la revendication 5, **caractérisé en ce que** l'absorbeur a une structure de silicate, d'aluminate et/ou d'aluminosilicate.

7. Dispositif selon la revendication 6, **caractérisé en ce que** l'absorbeur contient du talc, de la zéolithe et/ou de la terre.

8. Dispositif selon la revendication 1, **caractérisé en ce que** le moyen propulseur présente un matériau qui dégage du gaz par décomposition chimique.

9. Dispositif selon la revendication 8, **caractérisé en ce que** le matériau contient une matière synthétique, une graisse et/ou une huile et en particulier du PMMA, du PUR, du silicone, du gel de silicone, de l'huile de silicone, de l'huile minérale ou organique ou une graisse organique.

10. Dispositif selon l'une des revendications 1 à 9, **caractérisé en ce que** le moyen propulseur est agencé à l'intérieur de boîtier (4) ou dans l'espace intérieur d'une électrode (13) de configuration creuse d'un éclateur à étincelles prévu à l'intérieur de boîtier (4) et raccordé en parallèle au tronçon de conducteur (7).

11. Dispositif selon la revendication 10, **caractérisé en ce que** lorsque le dispositif est configuré avec une électrode creuse (13), un tronçon de l'électrode creuse (13) qui reçoit le pied d'un arc électrique (12) a une paroi dont l'épaisseur permet à l'arc électrique (12) de former du gaz sur le moyen propulseur lorsque le travail de l'arc électrique dépasse une valeur limite prédéfinie.

12. Dispositif selon la revendication 11, **caractérisé en ce que** le tronçon de conducteur (7) configuré en forme de bobine est intégré dans la paroi du boîtier (3).
